# EUROPÄISCHE PATENTSCHRIFT

(11) **EP 1 387 739 B1**
(45) Veröffentlichungstag und Bekanntmachung des Hinweises auf die Patenterteilung: **03.11.2004**
(21) Anmeldenummer: 02750901.7
(22) Anmeldetag: 08.05.2002
(51) Int. Cl.: B25D 17/00

(54) **SCHLAG- UND/ODER BOHRHAMMER MIT EINER ZUM FREISCHLAGEN FESTGEKLEMMTER GEGENSTÄNDE GEEIGNETEN SCHLAGVORRICHTUNG**
DEMOLITION HAMMER AND/OR HAMMER DRILL WITH A PERCUSSION DEVICE SUITABLE FOR FREELY STRIKING CLAMPED OBJECTS
MARTEAU DE DEMOLITION ET/OU MARTEAU PERFORATEUR COMPRENANT UN DISPOSITIF DE PERCUSSION CONCU POUR LIBERER PAR PERCUSSION DES OBJETS BLOQUES

(30) Priorität: 14.05.2001 DE 10123397
(43) Veröffentlichungstag der Anmeldung: 11.02.2004
(73) Patentinhaber: Wacker Construction Equipment AG, 80809 München (DE)
(72) Erfinder: BERGER, Rudolf, 82031 Grünwald (DE); SCHMID, Wolfgang, 80995 München (DE); LYSEK, Mirko, 80993 München (DE); SCHMIDBAUER, Thomas, 80939 München (DE)
(74) Vertreter: Müller - Hoffmann & Partner
(86) Internationale Anmeldenummer: PCT/EP2002/005108
(87) Internationale Veröffentlichungsnummer: WO 2002/092292

(56) Entgegenhaltungen:
- DE-A- 19 731 732
- US-A- 1 202 551
- US-A- 3 356 166
- US-A- 4 548 279
- US-A- 6 003 619

## Beschreibung

Die Erfindung betrifft einen Schlag- und/oder Bohrhammer gemäß dem Oberbegriff des Patentanspruchs 1.

Beim Arbeiten mit Schlag- und Bohrhämmern kommt es häufig vor, dass sich das Werkzeug, z. B. ein Meißel oder ein Bohrer, im Gestein festgekeilt oder verklemmt. Während mit etwas Übung beim Bohren mit dem Bohrhammer ein Festklemmen des Werkzeugs meist noch verhindert werden kann, ist es bei Abbrucharbeiten mit einem großen Schlaghammer selbst dem Fachmann nicht immer möglich, ein Verkeilen oder Verklemmen des Meißels zu vermeiden.

Abhilfe hat eine Schlagvorrichtung geschaffen, die durch die DE 197 31 732 Al bekannt geworden ist. Wenn sich das Werkzeug festklemmt, kann von der den Schlag- oder Bohrhammer bedienenden Person eine Freischlageinrichtung zugeschaltet werden, durch die die Antriebskraft umgelenkt wird, sodass sie das Werkzeug entgegen der Hauptschlagrichtung beaufschlagt, wodurch - wie Versuche ergeben haben - das festgeklemmte Werkzeug mit wenigen Schlägen befreit werden kann.

Bei der bekannten Schlagvorrichtung ist bei Festklemmen des Werkzeugs jedes Mal ein Schiebehebel durch den Bediener zu betätigen, wodurch eine Schlagwandeleinrichtung aktivierbar ist. Weiterhin sind Schwierigkeiten bei der Abdichtung zu erwarten.

Der Erfindung liegt daher die Aufgabe zu Grunde, einen Schlag- und/oder Bohrhammer der gattungsgemäßen Art derart auszugestalten, dass eine vereinfachte Umschaltung - ohne Bedienungsaufwand für den Bediener - zwischen dem Normalbetrieb und dem Freischlagbetrieb erfolgt, wobei auf ein festigkeitsmäßig günstiges Prinzip und auf gute Abdichtbarkeit zu achten ist.

Die Aufgabe wird erfindungsgemäß durch einen Schlag- und/oder Bohrhammer gemäß Anspruch 1 gelöst. Vorteilhafte Weiterentwicklungen der Erfindung sind in den abhängigen Ansprüchen definiert.

Bei dem erfindungsgemäßen Schlag- und/oder Bohrhammer (im folgenden auch als "Hammer" bezeichnet) erfolgt eine Umschaltung vom Hauptschlagzustand in den Freischlagzustand, wenn der Schlag- und/oder Bohrhammer bei festklemmendem Werkzeug von dem zu bearbeitenden Material weggezogen wird. Das Wegziehen des Hammers erfolgt durch den Bediener intuitiv, wenn er feststellt, dass das Werkzeug festgeklemmt ist. Da dann die Umschaltung in den Freischlagzustand erfolgt, muss der Bediener keine weiteren Einrichtungen, wie z. B. Schiebehebel o. ä., betätigen, was den Bedienungsaufwand deutlich vermindert.

Durch das Wegziehen des Hammers vom zu bearbeitenden Gestein wird in bzw. an dem Werkzeug eine Zugkraft hervorgerufen, die durch eine Krafterfassungseinrichtung erfasst bzw. in eine andere physikalische Größe, wie z. B. einen Weg, gewandelt wird. Die Krafterfassungseinrichtung wirkt mit einer Umschalteinrichtung derart zusammen, dass - wenn die Zugkraft einen vorgegebenen Schwellwert übersteigt - die Umschalteinrichtung eine Umschaltung in den Freischlagzustand bewirkt. Das bedeutet, dass der Bediener an dem Hammer wenigstens mit einer bestimmten vorgegebenen Kraft ziehen muss, damit die Umschaltung in den Freischlagzustand erfolgt.

Vorteilhafterweise sind die Krafterfassungseinrichtung und die Umschalteinrichtung Bestandteil der Schlagwandeleinrichtung. Wenn in dieser Weise die Bauelemente der Schlagwandeleinrichtung für mehrere Funktionen gleichzeitig genutzt werden können, erübrigen sich weitere, unter Umständen sensible oder wartungsanfällige Bauelemente.

Bei einer besonders vorteilhaften Ausführungsform der Erfindung ist die an dem Werkzeug wirkende Zugkraft proportional zu einer axialen Verlagerung des Werkzeugs relativ zu dem restlichen Hammer. Das bedeutet, dass die Krafterfassungseinrichtung die Zugkraft anhand der axialen Verlagerung des Werkzeugs, z. B. gegen die Wirkung einer Feder, messen kann. Übersteigt die axiale Verlagerung des Werkzeugs einen vorgegebenen Weg, kann daraus der Schluss gezogen werden, dass auch der vorgegebene Schwellwert für die Zugkraft überschritten worden ist. Durch die Erfassung der axialen Verlagerung gegen die Wirkung einer Feder des Werkzeugs erübrigt es sich, die tatsächlich am Werkzeug wirkende Zugkraft zu ermitteln. Vielmehr kann die axiale Verlagerung über entsprechende Mechanismen direkt an die Umschalteinrichtung weitergeleitet und zur Umschaltung in den Freischlagzustand genutzt werden.

Die am Werkzeug wirkende Zugkraft lässt sich bei anderen Ausführungsformen der Erfindung jedoch mittels geeigneter Kraftsensoren auch dann ermitteln, wenn keine axiale Verlagerung des Werkzeugs relativ zum restlichen Hammer vorliegt. Die Signale der Kraftsensoren sind dann in geeigneter Weise an die Umschalteinrichtung weiterzuleiten.

Bei einer bevorzugten Ausführungsform der Erfindung weist die Schlagwandeleinrichtung einen ersten Teil auf, der im Freischlagzustand in den Wirkungsbereich des Schlagkolbens verlagerbar ist, sowie einen zweiten Teil, der in formschlüssigen Kontakt mit einem an dem Werkzeug vorgesehenen Anschlag bringbar ist, wobei eine Bewegung des Werkzeugs über den zweiten Teil auf den ersten Teil der Schlagwandeleinrichtung übertragbar ist, um ihn in den Wirkungsbereich des Werkzeugs zu bringen. Dadurch erzeugt die Schlagwandeleinrichtung eine Wirkverbindung zwischen dem Schlagkolben und dem Anschlag am Werkzeug, so dass der Schlagkolben das Werkzeug indirekt in der Freischlagrichtung beaufschlagen kann.

Bei einer vorteilhaften Ausführungsform weist die Schlagwandeleinrichtung einen in den Wirkungsbereich des Schlagkolbens des Schlagwerks bringbaren Freischlagstößel sowie einen einen Bund des Werkzeugs hintergreifenden Fortsatz auf. Die Schlagwandeleinrichtung ist durch eine Feder derart vorgespannt, dass sich der Freischlagstößel im Hauptschlagzustand nicht im Wirkungsbereich des Schlagkolbens befindet.

Wenn in einem Freischlagzustand, also bei eingeklemmtem Werkzeug, der Schlag- und/oder Bohrhammer von dem zu bearbeitenden Material abgehoben wird, drückt der Bund des Werkzeugs gegen den Fortsatz, sodass die Schlagwandeleinrichtung und damit der Freischlagstößel gegen die Wirkung der Rückstellfeder verschoben werden. Dadurch gelangt der Freischlagstößel in den Wirkungsbereich des Schlagkolbens und kann bei einem nachfolgenden Schlag beaufschlagt werden. Die Schlagwirkung des Schlagkolbens wird über den Freischlagstößel und die Schlagwandeleinrichtung auf den Fortsatz und damit schließlich auf den Bund des Werkzeugs in Freischlagrichtung, entgegen der Hauptschlagrichtung übertragen.

Dabei ist es besonders vorteilhaft, wenn der Schlagkolben den Freischlagstößel im Freischlagzustand in Hauptschlagrichtung beaufschlagt, weil dadurch die Schlagrichtung des Schlagkolbens beibehalten werden kann.

Bei einer bevorzugten Ausführungsform ist der Schlag- und/oder Bohrhammer in eine Antriebseinheit und eine Werkzeugeinheit unterteilt, die jeweils ein Gehäuse aufweisen und durch mechanische Verbindung der Gehäuse miteinander koppelbar sind, wobei in dem gegen die Werkzeugeinheit geöffneten Kopplungsbereich der Antriebseinheit die Schlagfläche des Schlagkolbens angeordnet ist, der im Kopplungsbereich der Werkzeugeinheit die Schlagfläche des Werkzeugschaftes und die Schlagfläche des Freischlagstößels derart gegenüberliegen, dass in dem Hauptschlagzustand der Freischlagstößel durch die Rückstellfeder aus dem Wirkungsbereich des Schlagkolbens entfernt ist und zugleich unter der Wirkung dieser Rückstellfeder an einem zur Schlagwandeleinrichtung gehörenden Getriebeglied abgestützt ist, das mit einem Fortsatz in die Bewegungsbahn der am Werkzeug vorgesehenen Anschlagfläche ragt, wobei die Anschlagfläche den Fortsatz erreicht, wenn sich in einem Leerlaufzustand der Werkzeugschaft aus dem Wirkungsbereich des Schlagkolbens entfernt hat, sodass bei Fortsetzung dieser Bewegung des Werkzeugs die Anschlagfläche das Getriebeglied gegen die Wirkung der Rückstellfeder beaufschlagt und bei Überwindung der Federkraft den Freischlagstößel in den Wirkungsbereich des Schlagkolbens verlagert.

Solange der Hammer gegen das zu bearbeitende Material gedrückt wird, wird dadurch zugleich das Werkzeug in den Wirkungsbereich des Schlagkolbens gedrückt, während die Rückstellfeder den Freischlagstößel aus diesem Wirkungsbereich heraushält. Wird der Hammer zurückgezogen, gleitet das Werkzeug aus dem Wirkungsbereich des Schlagkolbens, bis es an dem Fortsatz anliegt. Das Gerät befindet sich dann im Leerlaufzustand. Ist das Werkzeug festgeklemmt und wird das Gerät weiter zurückgezogen, nimmt die Zugkraft zu und bewegt den Fortsatz gegen die Wirkung der Rückstellfeder und drückt dadurch den Freischlagstößel in den Wirkungsbereich des Schlagkolbens, sodass dieser nun über den Fortsatz Schläge auf das Werkzeug entgegen der Hauptschlagrichtung ausübt. Dieser Zustand wird Freischlagzustand genannt. Sobald das Werkzeug frei ist, stellt die Rückstellfeder den ursprünglichen Zustand wieder her, und das Gerät befindet sich wieder im Leerlaufzustand, bis es erneut gegen das Material gedrückt wird.

Der Wechsel zwischen den Betriebszuständen erfolgt automatisch. Dabei besteht eine mechanische Verbindung zwischen der Antriebseinheit und der Werkzeugeinheit allein durch die Verbindung ihrer beiderseitigen Gehäuse. Die Arbeitsschläge des Schlagkolbens auf das Werkzeug und die gegebenenfalls erforderlichen Befreiungsschläge auf den Freischlagstößel und die Umsteuerung zwischen den verschiedenen Betriebszuständen erfordern keinerlei zusätzliche Verbindung zwischen den beiden Einheiten. Sie können nach dem Lösen der Kopplungsverbindung einfach und schnell voneinander getrennt, separat gewartet und ebenso schnell und einfach wieder zusammengefügt werden. Dabei ist es möglich, unterschiedlichen Werkzeugen angepasste Werkzeugeinheiten mit der Antriebseinheit zu verbinden, sofern nur im Verbindungsbereich die Anschlussmaße eingehalten werden und die Schlagflächen des Werkzeugs und des Freischlagstößels dem Schlagkolben gegenüberliegen. Dabei besteht weitgehende Freiheit hinsichtlich der jeweils zweckmäßigen Gestaltung der Schlagwandeleinrichtung.

In an sich bekannter Weise ist vorzugsweise der Anschlag ein den Werkzeugquerschnitt erweiternder Bund.

Nach einer vorteilhaften Ausführungsform ist das Getriebeglied ein um eine erste Achse drehbar am Gehäuse gelagerter Umlenkhebel, wobei nach einer weiteren Ausgestaltung dem Getriebeglied eine Sperre zugeordnet ist, die geeignet ist, seinen Drehwinkel zwischen zwei Grenzstellungen zu beschränken, derart, dass der Fortsatz stets in die Bahn des Anschlags ragt und sich der Freischlagstößel in der einen Grenzstellung im Wirkungsbereich des Schlagkolbens und in der anderen Grenzstellung gerade außerhalb dieses Wirkungsbereichs befindet.

Vorzugsweise ist die Sperre ein Ver- und Entriegelungshebel, der um eine zur Drehachse des Getriebeglieds parallele und von dieser einen Abstand aufweisende Achse drehbar am Gehäuse gelagert und durch eine Rastverbindung in einer Sperr- und Verriegelungsstellung in seiner Winkelstellung relativ zum Gehäuse festlegbar ist, daß ein am Getriebeglied ausgebildeter Zapfen in eine Kulisse am Ver- und Entriegelungshebel eingreift, die in dessen Sperr- und Verriegelungsstellung den Drehwinkel des Getriebeglieds zwischen den beiden Grenzstellungen begrenzt, während nach Überwindung der Rastverbindung der Ver- und Entriegelungshebel in eine Entriegelungsstellung verschwenkbar ist, in der die Kulisse das Getriebeglied in eine Position verschwenkt hat, in der sich der Fortsatz außerhalb der Bewegungsbahn des Anschlags am Werkzeug befindet.

Dabei ist es eine weitere sehr zweckmäßige Ausgestaltung, dass der Entriegelungshebel aus zwei einen axialen Abstand voneinander aufweisenden, an ihrem von der Achse entfernten Enden durch einen Steg verbundenen Schenkeln besteht, die an ihren voneinander abgewandten Außenseiten zur Lagerung im Gehäuse jeweils mit einem Achsstummel versehen sind, und dass das Getriebeglied in den Zwischenraum zwischen den beiden Schenkeln eingreift, während sich seine Achse außerhalb des Schwenkbereichs des Ver- und Entriegelungshebels befindet.

Anhand der nun folgenden Beschreibung eines in den Figuren dargestellten, bevorzugten Ausführungsbeispiels der Erfindung wird diese näher erläutert. Es zeigen:
- **Fig. 1a**: einen Axialschnitt durch die Werkzeugeinheit mit eingesetztem Werkzeug in der Schlagstellung (Hauptschlagzustand),
- **Fig. 1b**: einen zum Axialschnitt nach Fig. 1a parallelen Schnitt, der gegenüber dem Schnitt nach Fig. 1a etwas in Richtung auf den Betrachter versetzt ist,
- **Fig. 1c**: eine perspektivische Ansicht der Werkzeugeinheit im Hauptschlagzustand,
- **Fig. 2a**: eine der Fig. 1a entsprechende Darstellung des Leerlaufzustands,
- **Fig. 2b**: eine der Fig. 1b entsprechende Darstellung des Leerlaufzustands,
- **Fig. 2c**: eine perspektivische Ansicht der Werkzeugeinheit im des Leerlaufzustand,
- **Fig. 3a**: eine der Fig. 1a entsprechende Darstellung in der Freischlagstellung (Freischlagzustand),
- **Fig. 3b**: eine der Fig. 1b entsprechende Darstellung in der Freischlagstellung,
- **Fig. 3c**: eine perspektivische Ansicht der Werkzeugeinheit in der Freischlagstellung,
- **Fig. 4a**: eine der Fig. 1a entsprechende Darstellung in geöffneter Stellung bei entnommenem Werkzeug,
- **Fig. 4b**: eine der Fig. 1b entsprechende Darstellung in geöffneter Stellung bei entnommenem Werkzeug und
- **Fig. 4c**: eine perspektivische Ansicht der Werkzeugeinheit in geöffneter Stellung bei entnommenem Werkzeug.

Die Figuren zeigen alle einen Ausschnitt von einem erfindungsgemäßen Schlag- und/oder Bohrhammer in verschiedenen Zuständen bzw. Ansichten. Zur Erläuterung des Aufbaus wird daher im Folgenden auf alle Figuren gleichzeitig Bezug genommen.

In der Zeichnung ist von einem Schlag- und/oder Bohrhammer nur die insgesamt mit 10 bezeichnete Werkzeugeinheit dargestellt. Die eine Schlagerzeugungseinrichtung an sich bekannter Bauart, z. B. ein Luftfederschlagwerk, enthaltende Antriebseinheit ist zur Vereinfachung weggelassen. Sie enthält beispielsweise einen durch einen Elektromotor angetriebenen Kurbeltrieb und einen durch diesen Kurbeltrieb in axialer Richtung bewegbaren Antriebskolben, der in einer hohlzylindrischen Ausnehmung eines Schlagkolbens axial bewegbar ist. Der Schlagkolben ist in einem Gehäuse der Antriebseinheit axial beweglich derart angeordnet, dass seine zur Kraftübertragung auf das Werkzeug in einer Hauptschlagrichtung dienende, als Schlagfläche bezeichnete Stirnfläche sich im Bereich einer Gehäuseöffnung befindet, die der mit der Antriebseinheit zu verbindenden Werkzeugeinheit 10 zugewandt ist. Gegebenenfalls kann zwischen dem Schlagkolben und dem Werkzeug auch ein als Zwischenelement dienender Döpper angeordnet sein. Für die Anwendung der Erfindung sind grundsätzlich alle Arten von Schlagwerken geeignet.

Als Betriebszustände werden unterschieden: Ein Hauptschlagzustand, in dem der Hammer in üblicher Weise arbeitet, d. h. Schläge auf ein Werkzeug ausgeübt werden; ein Leerlaufzustand, in dem der Antrieb des Hammers zwar weiter arbeitet, jedoch von der Schlagerzeugungseinrichtung keine Schläge auf den Meißel ausgeübt werden; und ein Freischlagzustand, in dem Schläge auf das Werkzeug in einer der Hauptschlagrichtung entgegengesetzten Freischlagrichtung, also weg vom zu bearbeitenden Material, ausgeübt werden.

Die Werkzeugeinheit weist ein Gehäuse 12 auf, das von einem zentralen Führungskanal 14 für den einen Sechskantquerschnitt aufweisenden Schaft 16 eines Werkzeugs 18, beispielsweise eines Meißels, durchdrungen ist. Das Gehäuse 12 ist an seinem der Antriebseinheit zugeordneten Kopplungsende 20 mit einem zylindrischen Ansatz 22 versehen, der an seiner Außenseite eine Ringnut 24 zur Aufnahme einer Dichtung enthält. Dieser Ansatz 22 ist in eine ihr zugeordnete Aufnahme am Gehäuse der nicht gezeigten Antriebseinheit einsetzbar. Ein mit Bohrungen 26 versehener Flansch 28 am Gehäuse 12 der Werkzeugeinheit 10 dient zur mechanischen Verbindung von Werkzeugeinheit 10 und Antriebseinheit. Die Verbindung kann durch zwei Schrauben schnell und einfach hergestellt werden. Weitere Maßnahmen sind zur Kopplung der beiden Einheiten nicht erforderlich.

Das Werkzeug 18 ist mit einem Bund 30 versehen, zu dessen Aufnahme der Führungskanal 14 in dem vom Ansatz 22 abgewandten Endabschnitt des Gehäuses 12 mit einer Querschnittserweiterung 32 versehen ist. Deren Länge ist so bemessen, dass das Werkzeug 18 an einer weiteren Bewegung in Richtung auf den Ansatz 22 durch die Anlage des Bundes 30 am Ende der Querschnittserweiterung 32 gehindert wird, wenn der Schaft 16 im Bereich des Ansatzes 22 aus dem Gehäuse 12 so weit in den Bewegungsbereich des nicht gezeigten Schlagkolbens ragt, dass dieser seine Schlagbewegung auf das Werkzeug 18 übertragen kann. Diese im Hauptschlagzustand eingenommene, als Schlagstellung bezeichnete Situation ist in den Fig. 1a bis 1c dargestellt.

Das der Antriebseinheit zugewandte Ende des Gehäuses 12 ist mit einer muldenartigen Vertiefung 34 versehen, in deren Zentrum der Führungskanal 14 ausmündet. Neben dem Führungskanal 14 mündet ein Führungskanal 36 für einen Freischlagstößel 38 aus. Dieser Führungskanal 36 nähert sich in spitzem Winkel in Richtung auf die Vertiefung 34 dem Führungskanal 14. In seinem in der Vertiefung 34 ausmündenden Führungsabschnitt 40 umschließt der Führungskanal 36 den zylindrischen Freischlagstößel 38, der in seinem von der Vertiefung 34 abgewandten Endabschnitt 42 einen vergrößerten Querschnitt besitzt, durch den eine Schulter 44 gebildet wird. Im Endabschnitt 42 ist ein Längsschlitz 46 ausgebildet, der von einem im Gehäuse 12 befestigten Stift 48 durchquert wird, wodurch der Freischlagstößel 38 an einer Drehung gehindert wird. Das von der Vertiefung 34 abgewandte Ende des Freischlagstößels 38 weist eine schräg zur Stößelachse verlaufende Kontaktfläche 50 auf, die etwa rechtwinklig zur Achse eines im Gehäuse 12 in axialer Richtung beweglich geführten Kolbens 52 ausgerichtet ist, der Teil einer Schlagwandeleinrichtung 54 ist. die im Wesentlichen zwischen zwei am Gehäuse 12 angeordneten, zueinander parallelen Flanschen 56a und 56b angeordnet ist.

Die Schlagwandeleinrichtung 54 umfasst weiter zwei deckungsgleiche Schenkel 58a und 58b eines Ver- und Entriegelungshebels 58, die durch einen Steg 60 am freien Hebelende miteinander verbunden sind. Die Schenkel 58a und 58b sind jeweils an einem der Flansche 56a bzw. 56b durch koaxial zueinander angeordnete Achsstummel 62 drehbar gelagert. Zwischen den beiden Schenkeln 58a und 58b ist ein als Umlenkhebel und Sperrriegel dienendes Getriebeglied bzw. Kurvenstück 64 angeordnet, das außerhalb des vom Ver- und Entriegelungshebel 58 beanspruchten Schwenkbereichs durch eine zu den Achsstummeln 62 parallele Achse 66 an den Flanschen 56a und 56b gelagert ist. Ein mit dem Kurvenstück 64 verbundener Zapfen 68 greift in deckungsgleich an den Schenkeln 58a und 58b ausgeformte Kulissen 70 ein. Das Kurvenstück 64 ist außerdem mit einem Fortsatz 72 versehen, der in der in den Fig. 1a bis 1c gezeigten Schlagstellung in die Bewegungsbahn des Bundes 30 am Werkzeug 18 ragt, wobei jedoch der Bund 30 während des Schlagbetriebs des Werkzeugs 18 nicht bis zum Fortsatz 72 gelangt.

Zwischen dem von der Vertiefung 34 abgewandten Ende des Führungsabschnitts 40 und der Schulter 44 umgibt eine als Rückstellfeder dienende Schraubendruckfeder 74 den Freischlagstößel 38, die den Freischlagstößel 38 aus der Vertiefung 34 zurückzieht und mit seiner Kontaktfläche 50 gegen den Kolben 52 drückt, der sich seinerseits am Kurvenstück 64 abstützt und auf dieses ein in Fig. 1a und 1b entgegen dem Uhrzeigersinn wirkendes Drehmoment überträgt, durch das sich der Zapfen 68 in den Kulissen 70 und damit am Ver- und Entriegelungshebel 58 abstützt. Der Ver- und Entriegelungshebel 58 hat an seinem Umfang einen nockenartigen Vorsprung 76, der sich gegen eine elastische Hülse 78 legt, die die Achse 66 umgibt. Der Widerstand dieser Hülse 78 reicht aus, den Ver- und Entriegelungshebel 58 in der in den Fig. 1a bis 1c gezeigten Stellung festzuhalten, wodurch auch das Kurvenstück 64 seine Stellung beibehält und der Fortsatz 72 in der Bahn des Bundes 30 gehalten wird.

Eine zusätzliche Fixierung des Ver- und Entriegelungshebels 58 erfolgt dadurch, dass der Kolben 52 aufgrund der Wirkung der Schraubendruckfeder 74 gegen das Kurvenstück 64 gedrückt wird. Das Kurvenstück 64 trägt den Zapfen 68 und drückt ihn in die in Fig. 1b gezeigte Stellung in der Kulisse 70 gegen den Ver- und Entrieglungshebel 58. Aufgrund der durch den Zapfen 68 eingebrachten und um die Achse 66 wirkenden Kraft wird ein Drehmoment um den Achsstummel 62 erzeugt, dass den Ver- und Entriegelungshebel 58 um den Achsstummel 62 in die in Fig. 1a gezeigte Stellung gegen einen später noch erläuterten Anschlag 82 drückt. Somit bewirkt indirekt auch die Schraubendruckfeder 74, dass der Ver- und Entriegelungshebel 58 in der in den Fig. 1a bis 1c gezeigten Stellung festgehalten wird.

In der sich im Hauptschlagzustand ergebenden Schlagstellung nach den Fig. 1a bis 1c wird allein das Werkzeug 18 vom Schlagkolben beaufschlagt.

Wird der Druck auf den Hammer aufgehoben und der Hammer vom zu bearbeitenden Material zurückgezogen, wird bei der üblichen Arbeitshaltung des Geräts mit nach unten weisender Werkzeugspitze das Werkzeug 18 eine gewisse Länge aus dem Gehäuse 12 herausgleiten, bis der Bund 30 vom Fortsatz 72 aufgehalten wird. Es ist dies die Leerlaufstellung nach den Fig. 2a bis 2c, in der das Werkzeug 18 nicht vom Schlagkolben beaufschlagt wird und auch die Freischlageinrichtung nicht zur Wirkung kommt.

In der Leerlaufstellung ist es weiterhin möglich, dass das nicht dargestellte Schlagwerk in bekannter Weise in einen Leerlaufzustand übergeht, in dem der Schlagkolben keine Schläge vollzieht.

Zieht der Bediener nach Erreichen des Leerlaufzustands stärker am Hammer und ist das Werkzeug im zu bearbeitenden Material verklemmt, kann es an der Rückziehbewegung des Hammers nicht teilnehmen. Die durch den Bediener auf das Gerät ausgeübte Zugkraft kommt am Fortsatz 72 zur Wirkung und ist bestrebt, das Werkzeug 18 an seinem Bund 30 aus seiner festgeklemmten Lage zu ziehen. Auf Grund des Widerstandes des festgeklemmten Werkzeugs 18 wird die Kraft der Schraubendruckfeder 74 überwunden. Das Kurvenstück 64 dreht sich in der Zeichnung im Uhrzeigersinn, hebt den Kolben 52 an und drückt den Freischlagstößel 38 gegen die Wirkung der Schraubendruckfeder 74 in den Bewegungsbereich des Schlagkolbens, wodurch dessen Schläge durch das einen zweiarmigen Hebel darstellende Kurvenstück 64 am Fortsatz 72 in die Gegenrichtung umgelenkt werden und über den Bund 30 das Werkzeug 18 entgegen der Hauptschlagrichtung in eine Freischlagrichtung beaufschlagen.

Je nach Verhalten des Bedieners kann direkt vom Hauptschlagzustand in den Freischlagzustand oder indirekt vom Hauptschlagzustand über den Leerlaufzustand in den Freischlagzustand gewechselt werden. Wenn der Bediener den Hammer bei festklemmendem Werkzeug schnell vom zu bearbeitenden Gestein abhebt, verbleibt dem Schlagwerk keine Zeit, durch Verlagern des Schlagkolbens in den Leerlaufzustand überzugehen. Vielmehr wird dem Schlagkolben von einem zum anderen Hub statt des Werkzeugschafts 16 der Freischlagstößel 38 präsentiert, so dass der Schlagbetrieb (jetzt allerdings als Freischlagbetrieb) fortgesetzt wird.

Hebt dagegen der Bediener den Hammer bei festklemmendem Werkzeug langsam vom zu bearbeitenden Gestein ab, stellt sich der in den Fig. 2a bis 2c dargestellt Leerlaufzustand ein, in dem weder der Werkzeugschaft 16 noch der Freischlagstößel in den Wirkungsbereich des Schlagkolbens eindringt. Daraufhin gleitet der Schlagkolben soweit nach vorne in den Bereich der Vertiefung 34, dass das nicht dargestellte Schlagwerk in Leerlaufzustand übergeht. Beim weiteren Ziehen des Hammers gegen das festklemmende Werkzeug 18 schiebt der Freischlagstößel 38 den Schlagkolben in das Schlagewerk zurück, wodurch der Schlagbetrieb - jetzt als Freischlagbetrieb - wieder aufgenommen wird.

Diese im Freischlagzustand erreichte, auch als Freischlagstellung bezeichnete Situation ist in den Fig. 3a bis 3c dargestellt.

Sobald das Werkzeug 18 befreit ist, lässt die Zugkraft am Fortsatz 72 nach und die Schraubendruckfeder 74 drückt den Freischlagstößel 38 aus dem Wirkungsbereich des Schlagkolbens zurück, sodass sich wieder die Leerlaufstellung gemäß den Fig. 2a bis 2c einstellt.

Soll das Werkzeug 18 aus der Werkzeugeinheit 12 entnommen werden, wird auf den Ver- und Entriegelungshebel 58 eine Kraft entgegen dem Uhrzeigersinn ausgeübt, wodurch sich der nockenartige Vorsprung 76 an der elastischen Hülse 78 vorbeidrückt und der Ver- und Entriegelungshebel 58 in die in den Fig. 4a bis 4c gezeigte Stellung überführt werden kann. Durch die Kulissen 70 wird der Zapfen 68 mitgenommen und das Kurvenstück 64 derart entgegen dem Uhrzeigersinn verschwenkt, dass der Fortsatz 72 nach oben aus der Bahn des Bundes 30 verschwenkt wird und das Werkzeug 18 entnommen werden kann. Diese Situation nach Fig. 4a bis 4c wird als Öffnungsstellung bezeichnet.

Die Schlagwandeleinrichtung 54 dient zum Umlenken der von dem Schlagkolben auf sie in Hauptschlagrichtung einwirkenden Schläge in die entgegengesetzte, auch als Freischlagrichtung bezeichnete Richtung, sodass die Schläge durch den Fortsatz 72 auf den Bund 30 des Werkzeugs 18 in Freischlagrichtung übertragen werden können. Dazu umfasst die Schlagwandeleinrichtung 54 unter anderem den Freischlagstößel 38 mit der Schraubendruckfeder 74, den Kolben 52, das Kurvenstück 64 sowie den Fortsatz 72.

Die Schlagwandeleinrichtung 54 dient weiterhin zum Erfassen der am festklemmenden Werkzeug wirkenden Kraft, wenn der Bediener versucht, den Hammer wegzuziehen. Somit weist die Schlagwandeleinrichtung eine Art Krafterfassungseinrichtung auf, mit deren Hilfe über den Fortsatz 72 eine Zugkraft in das Werkzeug 18 eingeleitet werden kann, die gleichzeitig eine Verlagerung des Freischlagstößels 38 gegen die Schraubendruckfeder 74 bewirkt. Die Verlagerung des Freischlagstößels 38 ist somit proportional zu der vom Bediener hervorgerufenen Zugkraft.

Weiterhin weist die Schlagwandeleinrichtung 54 eine Umschalteinrichtung auf, da sie durch die entsprechende Verlagerung des Freischlagstößels 38 in den Schlagbereich des Schlagkolbens eine Umschaltung in den Freischlagzustand ermöglicht.

Durch geschickte Dimensionierung der Schraubendruckfeder 74 lässt sich die Krafterfassungseinrichtung derart gestalten, dass z. B. ein einfaches Abheben des Hammers mit dem Werkzeug vom zu bearbeitenden Gestein und damit ein Einwirken der Gewichtskraft des Werkzeugs 18 auf die Krafterfassungseinrichtung noch nicht ausreicht, um eine Umschaltung vom Hauptschlagzustand in den Freischlagzustand mittels der Umschalteinrichtung zu bewirken. Insbesondere lässt sich dies dadurch erreichen, dass die Schraubendruckfeder 74 vorgespannt ist, so dass erst bei Überschreiten der einen Schwellwert darstellenden Vorspannkraft eine Verformung der Schraubendruckfeder 74 möglich ist. Der Schwellwert sollte derart bemessen sein, dass auch bei schweren Werkzeugen keine Umschaltung in den Freischlagzustand aufgrund des Werkzeuggewichts allein erfolgen kann. Nur dann, wenn ein stärkeres Ziehen des Bedieners am Hammer festgestellt wird, darf eine Umschaltung erfolgen.

Grundsätzlich ist es bei anderen Ausführungsformen der Erfindung auch möglich, die Krafterfassungseinrichtung, mit der die vom Bediener auf den Hammer aufgebrachte Zugkraft erfasst werden soll, und die Umschalteinrichtung zum Umschalten zwischen Hauptschlagzustand und Freischlagzustand als separate Einrichtungen, also zusätzlich zu der Schlagwandeleinrichtung 54, vorzusehen.

Das Kurvenstück 64 weist eine speziell geformte seitliche Kontur 80 auf, die sich an den Fortsatz 72 anschließt. Die Kontur 80 dient als Gleitfläche zur Abstützung der zum Kurvenstück 64 gerichteten Stirnfläche des Kolbens 52 und bewirkt auf Grund ihres unterschiedlichen radialen Abstandes zur Achse 66, dass der Kolben 52 und damit auch der Freischlagstößel 58 entsprechend axial verlagert wird. Die unterschiedlichen Stellungen des Kurvenstücks 64 mit der Kontur 80 und damit des Kolbens 52 sind insbesondere aus den Fig. 1a, 3a und 4a erkennbar.

Wie insbesondere Fig. 3a zeigt, wird das Kurvenstück 64 durch den Bund 30 so weit um die Achse 66 verschwenkt, bis Teile der Kontur 80 gegen den am Gehäuse 12 der Werkzeugeinheit ausgebildeten und eine schräge Fläche darstellenden Anschlag 82 anliegen. Auf diese Weise wird eine sichere Endstellung für das Kurvenstück 64 festgelegt, die auch garantiert, dass der Fortsatz 72 in Kontakt mit dem Bund 30 des Werkzeugs 18 bleibt. Wie bereits oben erläutert, dient der Anschlag 82 weiterhin zum Fixieren des Ver- und Entriegelungshebels 58 in der in Fig. 1b gezeigten Stellung.

## Patentansprüche

1. Schlag- und/oder Bohrhammer mit einer einen axial hin- und herbewegbaren Schlagkolben aufweisenden Schlagerzeugungseinrichtung, wobei
- in einem Hauptschlagzustand der Schlagkolben einen Werkzeugschaft (16) eines über eine begrenzte axiale Strecke beweglichen Werkzeugs (18) direkt oder über ein Zwischenelement in einer Hauptschlagrichtung beaufschlagt,
- während in einem Freischlagzustand der Schlagkolben nicht direkt den Werkzeugschaft (16), sondern eine Schlagwandeleinrichtung (54) und über diese das Werkzeug (18) indirekt in einer zur Hauptschlagrichtung entgegengesetzten Freischlagrichtung beaufschlagt, und wobei
- von dem Hauptschlagzustand in den Freischlagzustand umschaltbar ist, wenn das Werkzeug (18) in einem zu bearbeitenden Material festklemmt,
**dadurch gekennzeichnet, dass**
- eine Krafterfassungseinrichtung vorgesehen ist zum Erfassen einer an dem im zu bearbeitenden Material festklemmenden Werkzeug (18) wirkenden, durch ein Wegziehen des Schlag- und/oder Bohrhammers von dem Werkzeug (18) hervorgerufenen Zugkraft, und dass
- die Krafterfassungseinrichtung mit einer Umschalteinrichtung zum Umschalten vom Hauptschlagzustand in den Freischlagzustand zusammenwirkt,
- wobei die Umschaltung in den Freischlagzustand erfolgt, wenn die Zugkraft einen vorgegebenen Schwellwert übersteigt.

2. Schlag- und/oder Bohrhammer nach Anspruch 1, **dadurch gekennzeichnet, dass** die Krafterfassungseinrichtung und die Umschalteinrichtung Bestandteil der Schlagwandeleinrichtung (54) sind.

3. Schlag- und/oder Bohrhammer nach Anspruch 1 oder 2, **dadurch gekennzeichnet, dass** die am Werkzeug (18) wirkende Zugkraft in einem vorbestimmten Verhältnis zu einer axialen Verlagerung des Werkzeugs (18) relativ zu dem restlichen Schlag- und/oder Bohrhammer steht, und dass das Werkzeug (18) im Freischlagzustand gegenüber dem Hauptschlagzustand um eine axiale Strecke verlagert ist.

4. Schlag- und/oder Bohrhammer nach Anspruch 2 und 3, **dadurch gekennzeichnet, dass** ein erster Teil (38) der Schlagwandeleinrichtung (54) im Freischlagzustand durch das über die axiale Strecke aus dem Schlagund/oder Bohrhammer herausziehbare Werkzeug (18) in den Wirkungsbereich des Schlagkolbens verlagerbar ist.

5. Schlag- und/oder Bohrhammer nach Anspruch 3 oder 4, **dadurch gekennzeichnet, dass** ein zweiter Teil (72) der Schlagwandeleinrichtung (54) derart ausgebildet ist, dass er in formschlüssigen Kontakt mit einem an dem Werkzeug (18) vorgesehenen Anschlag (30) bringbar ist, derart, dass eine Bewegung des Werkzeugs (18) über den zweiten Teil auf den ersten Teil der Schlagwandel-einrichtung (54) übertragbar ist.

6. Schlag- und/oder Bohrhammer nach Anspruch 4 und 5, **dadurch gekennzeichnet, dass**
im Hauptschlagzustand
- ein den ersten Teil der Schlagwandeleinrichtung (54) bildender Freischlagstößel (38) durch die Wirkung einer Rückstellfeder (74) aus dem Wirkungsbereich des Schlagkolbens entfernt ist, und
- zugleich die Schlagwandeleinrichtung (54) unter der Wirkung der Rückstellfeder (74) derart vorgespannt ist, dass ein zu der Schlagwandeleinrichtung gehörender, den zweiten Teil bildender Fortsatz (72) in die Bewegungsbahn des am Werkzeug (18) vorgesehenen Anschlags (30) ragt, und dass
im Freischlagzustand
- der Anschlag (30) des Werkzeugs (18) aufgrund seiner veränderten Axialstellung die Schlagwandeleinrichtung (54) gegen die Wirkung der Rückstellfeder (74) beaufschlagt und bei Überwindung der Federkraft eine Schlagfläche des Freischlagstößels (38) in den Wirkungsbereich des Schlagkolbens verlagert.

7. Schlag- und/oder Bohrhammer nach Anspruch 6, **dadurch gekennzeichnet, dass** der Schlagkolben den Freischlagstößel (38) im Freischlagzustand in Hauptschlagrichtung beaufschlagt.

8. Schlag- und/oder Bohrhammer nach Anspruch 6 oder 7, **dadurch gekennzeichnet, dass**
- der Schlag- und/oder Bohrhammer in eine Antriebseinheit und eine Werkzeugeinheit (10) unterteilt ist, die jeweils ein Gehäuse (12) aufweisen und durch mechanische Verbindung der Gehäuse miteinander koppelbar sind;
- in dem gegen die Werkzeugeinheit gerichteten Kopplungsbereich der Antriebseinheit die Schlagfläche des Schlagkolbens angeordnet ist, der im Kopplungsbereich der Werkzeugeinheit die Schlagfläche des Werkzeugschaftes (16) und die Schlagfläche des Freischlagstößels (38) derart gegenüberliegen, dass in dem Hauptschlagzustand der Freischlagstößel (38) durch die Rückstellfeder (74) aus dem Wirkungsbereich des Schlagkolbens entfernt ist und zugleich unter der Wirkung der Rückstellfeder (74) an einem Getriebeglied (64) der Schlagwandeleinrichtung (54) abgestützt ist, das mit dem Fortsatz (72) in die Bewegungsbahn des am Werkzeug (18) vorgesehenen Anschlags (30) ragt; und dass
- der Anschlag (30) den Fortsatz (72) erreicht, wenn sich in einem Leerlaufzustand der Werkzeugschaft (16) aus dem Wirkungsbereich des Schlagkolbens entfernt hat, sodass bei Fortsetzung dieser Bewegung des Werkzeugs (18) der Anschlag (30) das Getriebeglied (64) gegen die Wirkung der Rückstellfeder (74) beaufschlagt und bei Überwindung der Federkraft den Freischlagstößel (38) in den Wirkungsbereich des Schlagkolbens verlagert.

9. Schlag- und/oder Bohrhammer nach einem der Ansprüche 1 bis 8, **dadurch gekennzeichnet, dass** der Anschlag ein den Querschnitt des Werkzeugs (18) erweiternder Bund (30) ist.

10. Schlag- und/oder Bohrhammer nach einem der Ansprüche 6 bis 9, **dadurch gekennzeichnet, dass** das Getriebeglied (64) ein um eine erste Achse (66) drehbar am Gehäuse (12) gelagerter Umlenkhebel ist.

11. Schlag- und/oder Bohrhammer nach einem der Ansprüche 6 bis 10, **dadurch gekennzeichnet, dass** dem Getriebeglied (64) eine Sperre (58) zugeordnet ist, die geeignet ist, den Drehwinkel des Getriebeglieds (64) zwischen zwei Grenzstellungen zu beschränken, derart, dass der Fortsatz (72) stets in die Bahn des Anschlags (30) ragt und sich der Freischlagstößel (38) in der einen Grenzstellung im Wirkungsbereich des Schlagkolbens und in der anderen Grenzstellung gerade außerhalb dieses Wirkungsbereichs befindet.

12. Schlag- und/oder Bohrhammer nach Anspruch 11, **dadurch gekennzeichnet, dass**
- die Sperre ein Ver- und Entriegelungshebel (58) ist, der um eine zur Drehachse (66) des Getriebeglieds (64) parallele und von dieser einen Abstand aufweisende Achse (62) drehbar am Gehäuse (12) gelagert und durch eine Rastverbindung (76, 78) in einer Sperr- und Verriegelungsstellung in seiner Winkelstellung relativ zum Gehäuse (12) festlegbar ist, und dass
- ein am Getriebeglied (64) ausgebildeter Zapfen (68) in eine Kulisse (70) am Ver- und Entriegelungshebel (58) eingreift, die in dessen Sperr- und Verriegelungsstellung den Drehwinkel des Getriebeglieds (64) zwischen den beiden Grenzstellungen begrenzt, während nach Überwindung der Rastverbindung (76, 78) der Ver- und Entriegelungshebel (58) in eine Entriegelungsstellung verschwenkbar ist, in der die Kulisse (70) das Getriebeglied (64) in eine Position verschwenkt hat, in der sich der Fortsatz (72) außerhalb der Bewegungsbahn des am Werkzeug (18) vorgesehenen Anschlags (30) befindet.

13. Schlag- und/oder Bohrhammer nach Anspruch 12, **dadurch gekennzeichnet, daß** der Ver- und Entriegelungshebel (58) aus zwei einen axialen Abstand voneinander aufweisenden, an ihrem von der Achse (62) entfernten Enden durch einen Steg (60) verbundenen Schenkeln (58a, 58b) besteht, die an ihren voneinander abgewandten Außenseiten zur Lagerung im Gehäuse (12) jeweils mit einem Achsstummel (62) versehen sind, und dass das Getriebeglied (64) in den Zwischenraum zwischen den beiden Schenkeln (58a, 58b) eingreift, während sich seine Achse (66) außerhalb des Schwenkbereichs des Ver- und Entriegelungshebels (58) befindet.

14. Schlag- und/oder Bohrhammer nach einem der Ansprüche 8 bis 13, **dadurch gekennzeichnet, dass** die Antriebseinheit und die Werkezeugeinheit einstückig miteinander verbunden sind.

15. Schlag- und/oder Bohrhammer nach einem der Ansprüche 1 bis 14, **dadurch gekennzeichnet, dass** sich zwischen dem Hauptschlagzustand und dem Freischlagzustand zumindest kurzzeitig ein Leerlaufzustand mit dem Werkzeug (18) in Leerlaufstellung einstellt.

16. Schlag- und/oder Bohrhammer nach einem der Ansprüche 1 bis 15, **dadurch gekennzeichnet, dass** der Schlagkolben die Schlagwandeleinrichtung (54) im Freischlagzustand in Hauptschlagrichtung beaufschlagt.

## Claims

1. Impact hammer and/or hammer drill having an impact-generating device which comprises a percussion piston which can move axially in a reciprocating manner, wherein
- in a main impact state the percussion piston influences, directly or via an intermediate element, a tool shaft (16) of a tool (18) which can move across a limited axial path in a main impact direction,
- whereas in a free impact state the percussion piston does not influence the tool shaft (16) directly but rather influences an impact-changing device (54) and via this device influences the tool (18) indirectly in a free impact direction which is opposite to the direction of the main impact, and wherein
- it is possible to change from the main impact state to the free impact state if the tool (18) becomes jammed in a material which is to be worked,
**characterised in that**
- a force-detecting device is provided for the purpose of detecting a pulling force which is acting on the tool (18) which has become jammed in the material to be worked and which pulling force is caused by the impact hammer and/or hammer drill being moved away from the tool (18), and that
- the force-detecting device cooperates with a switching device for the purpose of switching from the main impact state to the free impact state,
- wherein the switch to the free impact state occurs if the pulling force exceeds a predetermined threshold value.

2. Impact hammer and/or hammer drill as claimed in Claim 1, **characterised in that** the force-detecting device and the switching device are components of the impact-changing device (54).

3. Impact hammer and/or hammer drill as claimed in Claim 1 or 2, **characterised in that** the pulling force acting on the tool (18) is in a predetermined relationship to an axial displacement of the tool (18) relative to the residuary impact hammer and/or hammer drill and that the tool (18) in the free impact state is displaced with respect to the main impact state by an axial distance.

4. Impact hammer and/or hammer drill as claimed in Claims 2 and 3, **characterised in that** a first part (38) of the impact-changing device (54) in the free impact state can be displaced into the range of influence of the percussion piston by virtue of the tool (18) which can be withdrawn across the axial path from the impact hammer and/or hammer drill.

5. Impact hammer and/or hammer drill as claimed in Claim 3 or 4, **characterised in that** a second part (72) of the impact-changing device (54) is designed in such a manner that it can be brought into form-locking contact with a stop (30) provided on the tool (18) in such a manner that a movement of the tool (18) can be transmitted via the second part to the first part of the impact-changing device (54).

6. Impact hammer and/or hammer drill as claimed in Claims 4 and 5, **characterised in that** in the main impact state
- a free impact ram (38) which forms the first part of the impact-changing device (54) is removed by virtue of the influence of a return spring (74) out of the range of influence of the percussion piston, and
- simultaneously the impact-changing device (54) is biased under the influence of the return spring (74) in such a manner that a projection (72) which is associated with the impact-changing device and forms the second part protrudes into the movement path of the stop (30) provided on the tool (18) , and that
in the free impact state
- the stop (30) of the tool (18) by reason of its changed axial position influences the impact-changing device (54) against the effect of the return spring (74) and whilst overcoming the resilient force displaces an impact surface of the free impact ram (38) into the range of influence of the percussion piston.

7. Impact hammer and/or hammer drill as claimed in Claim 6, **characterised in that** the percussion piston influences the free impact ram (38) in the free impact state in the direction of the main impact.

8. Impact hammer and/or hammer drill as claimed in Claim 6 or 7, **characterised in that**
- the impact hammer and/or hammer drill are subdivided into a driving unit and a tool unit (10) which each comprise a casing (12) and can be mutually coupled by mechanically connecting the casings;
- the impact surface of the percussion piston is disposed in the coupling area, which faces the tooling unit, of the driving unit, opposite which surface in the coupling area of the tool unit lie the impact surface of the tool shaft (16) and the impact surface of the free impact ram (38) in such a manner that in the main impact state the free impact ram (38) is removed by means of the return spring (74) out of the range of influence of the percussion piston and simultaneously under the influence of the return spring (74) is supported on a transmission member (64) of the impact-changing device (54), which transmission member protrudes with the projection (72) into the movement path of the stop (30) provided on the tool (18); and that
- the stop (30) arrives at the projection (72) if in an idling state the tool shaft (16) has been removed from the range of influence of the percussion piston, so that when this movement of the tool (18) is continued the stop (30) influences the transmission member (64) against the influence of the return spring (74) and whilst overcoming the resilient force displaces the free impact ram (38) into the range of influence of the percussion piston.

9. Impact hammer and/or hammer drill as claimed in any one of claims 1 to 8, **characterised in that** the stop is a collar (30) which broadens the cross-section of the tool (18).

10. Impact hammer and/or hammer drill as claimed in any one of claims 6 to 9, **characterised in that** the transmission member (64) is a deflecting lever mounted on the casing (12) in such a manner as to be able to rotate about a first axle (66).

11. Impact hammer and/or hammer drill as claimed in any one of claims 6 to 10, **characterised in that** the transmission member (64) is allocated a blocking means (58) which is suitable for limiting the angle of rotation of the transmission member (64) between two limit positions, in such a manner that the projection (72) constantly protrudes into the path of the stop (30) and in one limit position the free impact ram (38) is located in the range of influence of the percussion piston and in the other limit position it is located just outside this range of influence.

12. Impact hammer and/or hammer drill as claimed in Claim 11, **characterised in that**
- the blocking means is a locking and unlocking lever (58) which is mounted on the casing (12) in such a manner as to be able to rotate about an axle (62), which is parallel to the axle of rotation (66) of the transmission member (64) and is disposed at a spaced disposition thereto, and can be locked by virtue of a latching connection (76, 78) in a blocking and locking position in its angular position relative to the casing (12), and that
- a spigot (68) formed on the transmission member (64) engages in a detent (70) on the locking and unlocking lever (58), which detent in its blocking and locking position limits the angle of rotation of the transmission member (64) between the two limit positions, whereas after overcoming the latching connection (76, 78) the locking and unlocking lever (58) can be pivoted into an unlocking position in which the detent (70) has pivoted the transmission member (64) into a position in which the projection (72) is located outside the movement path of the stop (30) provided on the tool (18).

13. Impact hammer and/or hammer drill as claimed in Claim 12, **characterised in that** the locking and unlocking lever (58) consists of two limbs (58a, 58b) which are at a spaced axial disposition with respect to each other and which are connected on their ends remote from the axle (62) by a web (60), which limbs are provided on their outer sides remote from each other with an axle journal (62) for mounting in the casing (12) and that the transmission member (64) engages in the intermediate space between the two limbs (58a, 58b), whereas its axis (66) is located outside the pivot range of the locking and unlocking lever (58).

14. Impact hammer and/or hammer drill as claimed in any one of claims 8 to 13, **characterised in that** the driving unit and the tool unit are mutually connected as one piece.

15. Impact hammer and/or hammer drill as claimed in any one of claims 1 to 14, characterised that between the main impact state and the free impact state an idling state occurs at least for a short time with the tool (18) in the idling position.

16. Impact hammer and/or hammer drill as claimed in any one of claims 1 to 15, **characterised in that** the percussion piston influences the impact-changing device (54) in the free impact state in the direction of the main impact.

## Revendications

1. Marteau percuteur et/ou perforateur comportant un dispositif générateur de percussions comportant un piston de percussion déplaçable axialement en sens alternés, dans lequel
- dans un état de percussion principal, le piston de percussion agit sur une tige d'outil (16) d'un outil (18) déplaçable sur une distance axiale limitée, directement ou par l'intermédiaire d'un élément intermédiaire, dans un sens de percussion principal,
- tandis que dans un état de percussion de libération, le piston de percussion n'agit pas directement sur la tige d'outil (16), mais agit sur un dispositif de conversion de percussion (54) et, par l'intermédiaire de celui-ci, sur l'outil (18), indirectement, dans un sens de percussion de libération opposé au sens de percussion principal, et dans lequel
- il peut commuter de l'état de percussion principal à l'état de percussion de libération, lorsque l'outil (18) se bloque dans un matériau à traiter, **caractérisé en ce que**
- il est prévu un dispositif de détection de force pour détecter une force de traction agissant sur l'outil (18) bloqué dans le matériau à traiter, provoquée par le fait que le marteau percuteur et/ou perforateur est retiré de l'outil (18), et **en ce que**
- le dispositif de détection de force coopère avec un dispositif de commutation pour commuter de l'état de percussion principal à l'état de percussion de libération,
- la commutation à l'état de percussion de libération s'effectuant lorsque la force de traction dépasse une valeur de seuil prédéfinie.

2. Marteau percuteur et/ou perforateur selon la revendication 1, **caractérisé en ce que** le dispositif de détection de force et le dispositif de commutation font partie intégrante du dispositif de conversion de percussion (54).

3. Marteau percuteur et/ou marteau perforateur selon la revendication 1 ou 2, **caractérisé en ce que** la force de traction agissant sur l'outil (18) est dans un rapport prédéterminé avec un déplacement axial de l'outil (18) par rapport au reste du marteau percuteur et/ou perforateur, et **en ce que** l'outil (18) à l'état de percussion de libération est déplacé d'une distance axiale par rapport à l'état de percussion principal.

4. Marteau percuteur et/ou marteau perforateur selon les revendications 2 et 3, **caractérisé en ce qu'**une première partie (38) du dispositif de conversion de percussion (54) à l'état de percussion de libération est déplaçable, par l'outil (18) pouvant être extrait du marteau percuteur et/ou marteau perforateur sur la distance axiale, dans la zone d'action du piston de percussion.

5. Marteau percuteur et/ou marteau perforateur selon la revendication 3 ou 4, **caractérisé en ce qu'**une deuxième partie (72) du dispositif de conversion de percussion (54) est réalisée de manière à pouvoir être amenée en contact par complémentarité de formes avec une butée (30) prévue sur l'outil (18), de manière qu'un mouvement de l'outil (18) puisse être transmis, par la deuxième partie, à la première partie du dispositif de conversion de percussion (54).

6. Marteau percuteur et/ou marteau perforateur selon les revendications 4 et 5, **caractérisé en ce que** dans l'état de percussion principal
- un poussoir de percussion de libération (38), formant la première partie du dispositif de conversion de percussion (54), est éloigné, par l'action d'un ressort de rappel (74), de la zone d'action du piston de percussion, et
- en même temps le dispositif de conversion de percussion (54) est précontraint, sous l'action du ressort de rappel (74), de manière qu'un prolongement (72), faisant partie du dispositif de conversion de percussion et formant la deuxième partie, pénètre dans la voie de déplacement de la butée (30) prévue sur l'outil (18), et **en ce qu'**à l'état de percussion de libération
- la butée (30) de l'outil (18) agit, en raison de sa position axiale modifiée, sur le dispositif de conversion de percussion (54), à l'encontre de l'action du ressort de rappel (74), et lorsque la force du ressort est surmontée, déplace une surface de percussion du poussoir de percussion de libération (38) dans la zone d'action du piston de percussion.

7. Marteau percuteur et/ou marteau perforateur selon la revendication 6, **caractérisé en ce que** le piston de percussion agit sur le poussoir de percussion de libération (38) à l'état de percussion de libération, dans le sens de percussion principal.

8. Marteau percuteur et/ou perforateur selon la revendication 6 ou 7, **caractérisé en ce que**
- le marteau percuteur et/ ou marteau perforateur est divisé en une unité d'entraînement et une unité d'outil (10) qui comportent chacune un boîtier (12) et peuvent être couplées entre elles par liaison mécanique des boîtiers ;
- dans la zone d'accouplement, opposée à l'unité d'outil, de l'unité d'entraînement, est disposée la surface de percussion du piston de percussion, et dans la zone d'accouplement de l'unité d'outil, la surface de percussion de la tige d'outil (16) et la surface de percussion du poussoir de percussion de libération (38) se font face de manière que dans l'état de percussion principal, le poussoir de percussion de libération (38) est éloigné, par le ressort de rappel (74), de la zone d'action du piston de percussion et est soutenu en même temps, par l'action du ressort de rappel (74), contre un organe de transmission (64) du dispositif de conversion de percussion (54), lequel pénètre, avec le prolongement (72), dans la voie de déplacement de la butée (30) prévue sur l'outil (18) ; et **en ce que**
- la butée (30) atteint le prolongement (70) lorsque dans un état de marche à vide, la tige de l'outil (16) s'est éloignée de la zone d'action du piston de percussion, ce qui fait que lorsque ce mouvement de l'outil (18) se prolonge, la butée (30) sollicite l'organe de transmission (64) à l'encontre de l'action du ressort de rappel (74), et, lorsque la force du ressort est surmontée, déplace le poussoir de percussion de libération (38) dans la zone d'action du piston de percussion.

9. Marteau percuteur et/ou marteau perforateur selon l'une des revendications 1 à 8, **caractérisé en ce que** la butée est un épaulement (30) élargissant la section transversale de l'outil (18).

10. Marteau percuteur et/ou marteau perforateur selon l'une des revendications 6 à 9, **caractérisé en ce que** l'organe de transmission (64) est un levier de renvoi monté tournant autour d'un premier axe (66), sur le boîtier (12).

11. Marteau percuteur et/ou perforateur selon l'une des revendications 6 à 10, **caractérisé en ce qu'**à l'organe de transmission (64) est associé un organe de blocage (58) qui est en mesure de limiter l'angle de rotation de l'organe de transmission (64) entre deux positions limites, de manière que le prolongement (72) pénètre toujours dans la voie de la butée (30) et le poussoir de percussion de libération (38) se trouve, dans une position limite, dans la zone d'action du piston de percussion et, dans l'autre position limite, juste à l'extérieur de cette zone d'action.

12. Marteau percuteur et/ou marteau perforateur selon la revendication 11, **caractérisé en ce que**
- l'organe de blocage est un levier de verrouillage et de déverrouillage (58) qui est monté sur le boîtier (12) de manière à pouvoir tourner autour d'un axe (62) parallèle à l'axe de rotation (66) de l'organe de transmission (64) et présentant une distance par rapport à celui-ci, et peut être fixé, par une liaison à encliquetage (76, 78), dans une position de blocage et de verrouillage dans sa position angulaire, par rapport au boîtier (12), et **en ce que**
- un doigt (68), réalisé sur l'organe de transmission (64), s'engage dans une coulisse (70) du levier de verrouillage et de déverrouillage (58), laquelle limite dans sa position de blocage et de verrouillage, l'angle de rotation de l'organe de transmission (64), entre les deux positions limites, tandis qu'après suppression de la liaison à encliquetage (76, 78), le levier de verrouillage et de déverrouillage (58) peut pivoter dans une position de déverrouillage dans laquelle la coulisse (70) a fait pivoter l'organe de transmission (64) dans une position dans laquelle le prolongement (72) se trouve à l'extérieur de la voie de déplacement de la butée (30) prévue sur l'outil (18).

13. Marteau percuteur et/ou marteau perforateur selon la revendication 12, **caractérisé en ce que** le levier de verrouillage et de déverrouillage (58) est constitué de deux branches (58a, 58b) présentant une distance axiale l'une de l'autre, reliées à leurs extrémités éloignées de l'axe (62) par une entretoise (60), lesquelles, sur leurs côtés extérieurs tournés à l'opposé l'un de l'autre, sont pourvues d'un bout d'axe (62), pour le montage dans le boîtier (12), et **en ce que** l'organe de transmission (64) s'engage dans l'espace intermédiaire compris entre les deux branches (58a, 58b), tandis que son axe (66) se trouve à l'extérieur de la zone de pivotement du levier de verrouillage et de déverrouillage (58).

14. Marteau percuteur et/ou marteau perforateur selon l'une des revendications 8 à 13, **caractérisé en ce que** l'unité d'entraînement et l'unité d'outil sont reliées entre elles d'une seule pièce.

15. Marteau percuteur et/ou marteau perforateur selon l'une des revendications 1 à 14, **caractérisé en ce qu'**entre l'état de percussion principal et l'état de percussion de libération il s'établit au moins pour une courte durée un état de marche à vide avec l'outil (18) en position de marche à vide.

16. Marteau percuteur et/ou marteau perforateur selon l'une de revendications 1 à 15, **caractérisé en ce que** le piston de percussion agit sur le dispositif de conversion de percussion (54) dans l'état de percussion de libération, dans le sens de percussion principal.
